# EUROPÄISCHE PATENTSCHRIFT

(11) **EP 1 637 690 B1**
(45) Veröffentlichungstag und Bekanntmachung des Hinweises auf die Patenterteilung: **07.04.2010**
(21) Anmeldenummer: 05003780.3
(22) Anmeldetag: 22.02.2005
(51) Int. Cl.: E06B 7/23

(54) **Elastische Strangdichtung für Fenster, Türen oder dgl.**
Extruded elastic sealing for windows, doors or the same
Garniture d'étanchéité élastique extrudée

(30) Priorität: 13.09.2004 DE 102004044170
(43) Veröffentlichungstag der Anmeldung: 22.03.2006
(73) Patentinhaber: DEVENTER PROFILE GmbH & Co. KG, D-13587 Berlin (DE)
(72) Erfinder: Förster, Arthur, 14193 Berlin (DE)
(74) Vertreter: Geyer, Fehners & Partner

(56) Entgegenhaltungen:
- EP-A- 0 635 618
- DE-C1- 19 714 465
- DE-U1- 8 711 518
- DE-U1- 29 509 733
- DE-U1-202004 007 829

## Beschreibung

Die Erfindung bezieht sich auf eine elastische Strangdichtung für Fenster, Türen oder dgl. mit einem als Hohlquerschnitt ausgebildeten oberen Kopfbereich und einem unteren Fußbereich, der mit mindestens einer Halterippe zur Verankerung in einer Haltenut eines Flügelfalzes eines Fensters, einer Türe oder dgl. versehen ist, wobei Kopfbereich und Fußbereich über einen Profilrücken miteinander verbunden sind, und mit einem im wesentlichen senkrecht zum Profilrücken verlaufenden Abdecksteg zum Abdecken der Haltenut bei montierter Strangdichtung, wobei der Kopfbereich auf seiner dem Profilrücken gegenüberliegenden Seite einen Dichtsteg und einen in dessen Unterseite einmündenden Stützsteg aufweist, wobei an der Einlaufstelle auf der Unterseite des Dichtstegs eine Gelenkstelle ausgebildet ist und, von der Innenseite des Hohlquerschnitts aus gesehen, Dichtsteg und Stützsteg unter einem stumpfen Winkel zueinander angestellt sind, ferner der Dichtsteg an seinem vom Stützsteg abgewandten Ende mit dem einen Ende des Profilrückens über einen Verbindungssteg verbunden ist, der auf seiner dem Hohlquerschnitt abgewandten Außenseite einen V-förmige Einbuchtung hat, deren Seiten unter einem stumpfen Winkel zueinander geneigt sind, und der Verbindungssteg auf seiner dem Hohlquerschnitt zugewandten Innenseite - im Querschnitt der Dichtung gesehen - so ausgebildet ist, daß der Bereich des Verbindungssteges, der vom Scheitel der V-förmigen Einbuchtung aus zum Profilrücken hin verläuft, mit wachsendem Abstand vom Scheitel bis zur Einmündung in den Profilrücken zunehmend dicker wird.

Bei solchen sogenannten "Anschlagdichtungen" treten im eingebauten Zustand bei Dichteingriff insbesondere dann Probleme auf, wenn es sich um eine Anwendung bei stumpf eindrehenden Fenstern, Türen oder dgl. handelt, bei denen also der Blend- und der Flügelrahmen raumseitig mit ihren Oberflächen angenähert in einer Ebene liegen und der Flügelrahmen über den Falz nicht als Innenüberschlag vorsteht.

Bei einem stumpf eindrehenden Fenster mit seiner "ungünstigen" Drehpunktlage für den Flügelrahmen schwenkt der Flügelrahmen gegenüber dem Blendrahmen beim Schließen des Flügels im letzten Abschnitt der Schließbewegung so ein, daß bei Dichtanlage gegen den Dichtungskopf dieser nicht nur in Richtung auf den Dichtrücken hin verformt wird, sondern auch der sich gegen die Dichtung anlegende Bereich des Flügelrahmens angenähert parallel zur Ausrichtung des Profilrückens relativ zum Dichtsteg bewegt wird und damit am Dichtsteg eine starke, in Richtung dessen Längserstreckung wirksame Reibkraftkomponente auftritt, die dazu führen kann, daß sich der Kopfbereich der Dichtung "überkrempelt", d. h. nicht nur in Richtung zum Dichtrücken hin, sondern auch parallel zu diesem verquetscht wird.

Eine elastische Strangdichtung der eingangs genannten Art ist z. B. aus der DE 197 14 465 C1 bekannt. Wenngleich sich diese bekannte Strangdichtung hervorragend in ihrer Anwendung bei überfalzten Flügelrahmen bewährt hat, trat bei einem Einsatz für stumpf eindrehende Fenster oder Türen bisweilen die Gefahr eines unerwünschten Überkrempelns des Dichtungskopfes auf.

Eine Strangdichtung der eingangs genannten Art ist aus Dokument DE 20 2004 007 829 U1 bekannt. Bei dieser Strangdichtung ist der Verbindungssteg auf seiner dem Hohlquerschnitt zugewandten Innenseite - im Querschnitt der Dichtung gesehen - so ausgebildet, daß der Bereich des Verbindungssteges, der vom Scheitel der V-förmigen Einbuchtung aus zum Profilrücken hin verläuft, mit wachsendem Abstand vom Scheitel bis hin zur Einmündung in den Profilrücken zunehmend dicker wird, und daß der Stützsteg als ein im wesentlichen geradlinig verlaufender Steg ohne eine an ihm dazwischen angebrachte Gelenkstelle ausgebildet ist, der auf seiner dem Hohlquerschnitt zugewandten Innenseite vom Abdecksteg unter einem Winkel abläuft, dessen Größe im entspannten Zustand der Dichtung in einem Bereich von 80° bis 100° liegt, und der auf der Unterseite des Dichtsteges in diesen - vom Hohlquerschnitt aus gesehen - über einen Bereich der Länge des Dichtsteges hinweg einmündet, der mindestens 40% der Gesamtlänge des Dichtsteges beträgt.

Der Erfindung liegt nun die Aufgabe zugrunde, eine weitere Anschlagdichtung zu entwickeln, bei der insbesondere bei stumpf eindrehenden Fenstern, Türen oder dgl. ein unerwünschtes Überkrempeln des Dichtungskopfes verhindert und das Andruckverhalten der Dichtfläche des Dichtsteges an der abzudichtenden Gegenfläche bei Dichteingriff noch weiter verbessert wird.

Erfindungsgemäß wird dies bei einer elastischen Strangdichtung der eingangs genannten Art, dadurch erreicht, daß der Stützsteg an seinem dem Dichtsteg abgewandten Endabschnitt, vom Hohlquerschnitt aus gesehen, etwa kreisbogenförmig gekrümmt direkt in den Profilrücken oder in einen aus dem Profilrücken herauslaufenden Quersteg tangential einläuft, wobei die Einmündestelle des Stützsteges in den Profilrücken bzw. in den Quersteg oberhalb des Abdecksteges liegt, und zwar in einem Abstand zu diesem.

Bei der erfindungsgemäßen Strangdichtung ist im Kopfbereich der Verbindungssteg über seinen Bereich zwischen seiner Einmündestelle in den Profilrücken und dem Scheitelpunkt der V-förmigen Einbuchtung mit einer zum Profilrücken hin immer größer werdenden Materialverdickung versehen, die einen erheblichen Widerstand gegen ein Verbiegen des Quersteges unter Einwirkung der am Dichtsteg auftretenden tangentialen Reibkräfte in einer Richtung angenähert parallel zum Profilrücken, wie sie zu einem unerwünschten Überkrempeln desselben führen können, darstellt. Durch die Lage der Einmündestelle des Stützsteges in den Profilrücken bzw. den Quersteg in einem Abstand oberhalb des Abdecksteges wird eine relativ kleine Größe des Hohlquerschnitts im Kopfbereich erreicht, die einer tangential am Dichtsteg bei Dichteingriff auftretenden Reibkraft ebenfalls einen größeren Widerstand hinsichtlich des unerwünschten "Verkrempelns" entgegensetzt als bei einem größeren Hohlquerschnitt, der bereits durch seinen größeren Querschnitt weniger steif gegenüber einer solchen Beanspruchung ist.

Durch die erfindungsgemäße Ausbildung der Strangdichtung wird insgesamt eine Anschlagdichtung mit einem Dichtungskopf geschaffen, der in sehr guter Weise einem Überkrempeln bei Dichteingriff zu widerstehen vermag. Gleichzeitig wird durch die Gelenkstelle zwischen Stützung und Dichtsteg bei Dichteingriff die Ausrichtung des Dichtsteges in Anpassung an die abzudichtende Gegenfläche begünstigt, gleichzeitig aber immer noch eine gute Andruckwirkung durch den Stützsteg erreicht, so daß sich diese Anschlagdichtung ganz besonders auch für den Einsatz bei stumpf eindrehenden Fenstern, Türen oder dgl. eignet.

Dadurch, daß der Stützsteg unter Ausbildung einer etwa kreisbogenförmigen, nach außen gekrümmten Biegung in den Profilrücken (von der Innenseite des Hohlprofils aus gesehen) tangential einläuft, wird eine völlig unbehinderte Verformung des Stützsteges dort in Richtung einer (vom Hohlquerschnitt aus gesehen: nach außen) gewölbten Ausformung während des Dichteingriffes möglich. Diese Maßnahme bewirkt einen günstigen Verlauf der Abstützkraft des Stützsteges bei der Verformung der Strangdichtung während des Dichteingriffs, indem sich diese auf den Dichtsteg ausgeübte Abstützkraft durch sich vergrößerndes elastisches Einfedern des Stützsteges mit zunehmendem Dichteingriff erhöht.

Vorzugsweise wird der Dichtsteg auf seiner dem Hohlquerschnitt abgewandten Außenseite mit einer Verschleißauflage versehen, die besonders bevorzugt (im Hinblick auf das sich bei Dichteingriff gegen sie anlegende Material des Flügels) auch günstigere Reibeigenschaften als das Material des Dichtsteges hat. Dadurch läßt sich insgesamt die Lebensdauer der erfindungsgemäßen Strangdichtung im eingebauten Zustand erhöhen.

Der Dichtsteg selbst kann jede für seine Funktion geeignete Form aufweisen, wobei insbesondere ein geradliniger Verlauf oftmals günstig sein kann. Besonders bevorzugt ist, jedoch der Dichtsteg auf seiner Außenseite mit einer (im Querschnitt gesehen) nach außen hin gewölbten Formgebung versehen ist, die bei zunehmend stärker werdendem Eingriff mit dem Flügelrahmen (beim Schließen des Flügels) letztlich zu einer nahezu ebenen Fläche verformt wird, so daß zunächst nur eine kleine Dicht- und Reibfläche wirksam ist, die mit zunehmendem Dichteingriff jedoch immer größer wird, wobei gleichzeitig durch die dabei zunehmende elastische Verformung des Dichtsteges auch noch eine Erhöhung dessen Anpreßdruckes gegen die abzudichtende Gegenfläche eintritt.

Vorzugsweise ist der Kopfbereich auf seiner dem Hohlquerschnitt abgewandten Außenseite, soweit diese nicht durch den Profilrücken gebildet wird, vollständig mit einer Überzugsschicht aus einem gegenüber dem Material der Strangdichtung härteren elastischen Material versehen, was seine Gesamtsteifigkeit gegen das unerwünschte "Verkrempeln" weiter erhöht. Besonders bevorzugt verläuft der Profilrücken (im nicht-eingebauten Zustand) in dem nicht mit dem härteren elastischen Material versehenen Kopfbereich - im Querschnitt gesehen - nach außen konkav gewölbt. Dies erhöht die Vorspannung und damit die Haltekraft in Einbaulage, da der Kopfbereich zusätzlich an die Rücknutfläche der Einbaunut gedrückt wird, wodurch auch eine lokal erhöhte Dichtwirkung längs der entsprechenden Anlagefläche erzielt wird.

Der Stützsteg läuft vorzugsweise unter Bildung einer Einkerbung in den Dichtsteg ein. Dadurch wird im Übergang zwischen beiden ein Bereich geringerer Biegesteifigkeit gebildet, der als Gelenkstelle wirkt. Besonders bevorzugt ist die Einkerbung im Querschnitt kreisförmig ausgebildet, so daß keine überhöhten Spannungsspitzen bei der Verformung der Strangdichtung auftreten.

Der Stützsteg weist vorzugsweise über seine ganze Länge vor der Einmündestelle in die Unterseite des Dichtsteges keinerlei Gelenkstelle auf und ist mit einer etwa gleich großen Dicke versehen.

Vorteilhaft ist des weiteren, wenn Kopfbereich und Fußbereich der Dichtung gemeinsam auf einer Seite des Profilrückens angeordnet sind, was der Mehrzahl der gängigen Einbauerfordernissen entspricht. Zur leichteren Montage kann in den Eckbereich, in dem der Verbindungssteg in das zugeordnete Ende des Profilrückens einläuft, am Ende des Profilrückens eine Dehnsperre eingelassen sein. Damit wird insbesondere bei einem maschinellen Einziehen der elastischen Strangdichtung in die Aufnahmenut eine unerwünscht große Dehnung vermieden, die nach Beendigung des Einziehens und dem Ablängen der Strangdichtung zu einem elastischen Einfedern desselben in Dichtungslängsrichtung und damit zu einem nicht erwünschten Untermaß führen kann.

Vorzugsweise ist vorgesehen, daß an der dem Hohlraum zugewandten Seite des Profilrückens zwei Schrägstege angeordnet sind, die in einem stumpfen Winkel zusammenstoßen, wobei einer der Schrägstege zu dem Endbereich des Profilrückens hin verläuft, an dem der Dichtungsfuß ausgebildet ist, während der andere Schrägsteg in den Profilrücken in einem Abstand unterhalb der Einmündestelle des Verbindungssteges in diesen einläuft, und wobei der Quersteg im Bereich der Einmündung des oberen Schrägsteges in den Profilrücken in den oberen Schrägsteg einmündet. Besonders bevorzugt läuft dabei der Stützsteg teilweise oberhalb der Einmündung des oberen Schrägsteges in den Profilrücken und teilweise unterhalb dieser Einmündung in den oberen Schrägsteg ein. Ganz besonders vorzugsweise läuft der Abdecksteg ab der Stelle, an der die beiden Schrägstege zusammenlaufen, in Richtung vom Profilrücken weg.

Die Erfindung wird nachfolgend anhand der Zeichnung im Prinzip beispielshalber noch näher erläutert. Es zeigen:
Fig. 1 einen Querschnitt durch eine Ausführungsform einer erfindungsgemäßen Strangdichtung, und
Fig. 2 bis 6 die in Fig. 1 dargestellte Strangdichtung im eingebauten Zustand bei verschiedenen Stadien eines Dichteingriffes.

In den folgenden Figurendarstellungen sind stets gleiche Teile mit gleichen Bezugszeichen versehen. In der Figurenbeschreibung bezeichnen Angaben wie "oben, oberer..." eine Lage in Richtung zum oberen, am Dichtungskopf liegenden Ende der Dichtung, während Ausdrücke wie "unten, unterer..." eine Lage in Richtung zum Dichtungsfuß hin angeben sollen.

Der in Fig. 1 dargestellte (sehr stark vergrößerte) Querschnitt einer elastischen Strangdichtung 1 umfaßt einen Kopfbereich 2 sowie einen sich unterhalb desselben direkt anschließenden Fußbereich 3, wobei Kopfbereich 2 und Fußbereich 3 über einen gemeinsamen Profilrücken 4 miteinander verbunden sind. Dabei ist am Kopfbereich 2 auf dessen dem Profilrücken 4 gegenüberliegender Seite ein Dichtsteg 6 vorgesehen, in den einen Stützsteg 7 von unten einmündet. Der Stützsteg 7 läuft an seinem dem Dichtsteg 6 abgewandten Ende über einen Endabschnitt 8 direkt in den Profilrücken 4 ein.

Der Dichtsteg 6 ist an seinem oberen Ende über einen Verbindungssteg 9 mit dem oberen Ende des Profilrückens 4 verbunden, wobei dieser Verbindungssteg 9 auf seiner Oberseite im Bereich zwischen seiner Einmündestelle in den Profilrücken 4 und dem Dichtsteg 6 eine V-förmige Einkerbung 10 aufweist, deren Seitenflanken unter einem stumpfen Winkel α zueinander liegen.

Der aus einem Abschnitt des Profilrückens 4, dem Dichtsteg 6, dem Stützsteg 7 und dem Verbindungssteg 9 bestehende Kopfbereich 2 bildet einen geschlossenen Hohlquerschnitt 30 aus.

Der Endabschnitt 8 des Stützsteges 7 ist, im nicht eingebauten Zustand gemäß Fig. 1 und vom Hohlquerschnitt 30 aus gesehen, konkav nach außen gekrümmt, mithin von außerhalb der Strangdichtung 1 gesehen konvex gebogen. Dabei läuft der Endabschnitt 8, auf der Innenseite des Hohlquerschnitts 30, in den Profilrücken 4 tangential direkt aus seiner Krümmung heraus ein. Der Endabschnitt 8 ist etwa kreisbogenförmig gebogen, könnte jedoch auch eine andere Krümmungsgeometrie haben.

Innerhalb des geschlossenen Hohlquerschnittes 30 sind an dem Profilrücken 4 ein oder mehrere, im gezeigten Ausführungsbeispiel zwei, Rundkerben 31 eingebracht, die beim Einbau der Strangdichtung 1 eine Verformung des im unverformten Zustand vom Hohlquerschnitt 30 weg nach außen leicht konkav gebogenen Kopfbereichs des Profilrückens 4 zu einem etwa geraden Profilrücken erlauben.

In der Querschnittdarstellung der Fig. 1 ist die dem Hohlquerschnitt 30 zugewandte Innenseite des Verbindungsstegs 9 über ihre ganze Länge hinweg bis zur Einmündung in den Dichtsteg 6 als eine vom Profilrücken 4 unter einem - auf der Innenseite des Hohlquerschnitts 30 gesehen - stumpfen Winkel β schräg nach oben zum oberen Endabschnitt des Dichtsteges 6 hin ansteigende, gerade Fläche 11 ausgebildet, die an ihrem dem Dichtsteg 6 zugewandten Ende über eine kleine Auskehlung 12 in die Unterseite des Dichtstegs 6 einmündet. Wie aus Fig. 1 entnommen werden kann, laufen die dem Hohlquerschnitt 30 abgewandte Oberseite 10 und die ihm zugewandte Innenseite 11 des Verbindungsstegs 9 unter einem spitzen Winkel in Richtung zum Profilsteg 4 hin derart auseinander, daß vom Scheitelpunkt S der Einkerbung 10 aus in Richtung zum Profilrücken 4 hin die Dicke d des Verbindungssteges 9 kontinuierlich anwächst. Der bezüglich des Scheitelpunkts S der Einkerbung 10 gegenüberliegenden Abschnitt des Verbindungssteges 9 weist demgegenüber einen im wesentlichen konstant dicken Querschnitt auf bis zu seiner Einmündestelle in den Dichtsteg 6.

Der Stützsteg 7 ist, wie Fig. 1 gut zeigt, so angeordnet, daß er in den Dichtsteg 6 auf dessen Unterseite an einer als Gelenkstelle 14 ausgebildeten Einmündungsstelle in dessen Endbereich einmündet, wobei auch ein Einlaufen direkt am Ende des Dichtsteges 6 möglich wäre, (nicht dargestellt).

Wie Fig. 1 ferner zeigt, ist der Dichtsteg 6 mit einer dünnen Verschleißauflage 13 zur Verbesserung der Verschleiß- wie auch der Reibeigenschaften bei Dichteingriff versehen. Der Profilrücken 4 hat in dem nicht mit der Verschleißauflage 13 als härterem elastischen Material versehenen Kopfbereich 2 einen leicht nach der Außenseite der Strangdichtung 1 gekrümmten Verlauf, wie er aus Fig. 1 entnommen werden kann.

Am unteren Ende des Profilrückens 4 ist eine nach der Gegenseite und schräg nach oben verlaufende Halterippe 15 zur Verankerung in einer geeigneten Aufnahmenut vorgesehen. Der Profilrücken 4 ist mit einer in ihn von seiner außen liegenden Seite eingelassenen dünnen Verstärkungseinlage 17 in Form einer dünnen Randschicht versehen, die zum unteren Ende des Profilrückens 4 hin ausläuft, aus einem härteren Material als der übrige Dichtungskörper besteht und daher beim Einschieben der Dichtung (in einer Richtung parallel zu der Ausrichtung des Profilrückens 4) in eine Aufnahmenut hinein ein unerwünschtes elastisches Zusammendrücken der Dichtung verhindert, wobei die Verstärkungseinlage 17 nicht nur aus härterem, sondern auch aus einem Material besteht, das beim Einschieben günstige Reibeigenschaften aufweist, damit die Einschiebekräfte nicht zu groß werden.

Die Halterippe 15 bildet kurz vor ihrem Ende einen zackenförmigen Vorsprung 22 auf ihrer Unterseite aus, der so geformt ist, daß er beim Einschieben in eine Aufnahmenut keinen merklichen Zusatzwiderstand ergibt, dann aber beim Sitz in der Aufnahmenut, wenn die Halterippe 15 in Richtung zum Profilrücken 4 hin elastisch umgebogen ist, durch seine Formgebung einem Herausrutschen des Profilfußes 3 aus der Aufnahmenut entgegenwirkt.

Vom Profilrücken 4 verlaufen auf dessen zum Profilkopf 2 liegenden Seite zwei schräge Querstege 18 und 19 ab: ein oberer Quersteg 18 verläuft schräg nach unten ab einer Stelle des Profilrückens 4, die deutlich unterhalb der Einmündestelle des Verbindungssteges 9 in den Profilrücken 4 liegt.

Der andere Quersteg 19 verläuft schräg vom unteren Endbereich des Profilrückens 4 (Profilfuß 3) aus nach oben. Beide Querstege 18, 19 laufen an ihren vom Profilrücken abstehenden Enden unter einem Winkel η zusammen und bilden so mit dem Profilrücken 4 ein gleichschenkliges Dreieck (d. h. die Querstege 18 und 19 sind etwa gleich lang, was aber nicht zwingend ist), was einen weiteren Hohlquerschnitt 20 ausbildet.

An der Verbindungsstelle beider Querstege 18, 19 ist ein zum Profilrücken 4 etwa senkrecht verlaufender Abdecksteg 25 angeformt, der in Einbaulage der Strangdichtung 1 die Aufnahmenut oben abdeckt.

Der Endabschnitt 8 des Stützsteges 7 mündet in dem Bereich in den Profilrücken 4, in dem auch der obere Quersteg 18 in diesen einläuft. Dabei stützt sich der Stützsteg 7 an seinem Endabschnitt 8 teilweise auf dem oberen Quersteg 18 und teilweise direkt auf dem Profilrücken 4 ab, wie dies Fig. 1 zeigt, auf deren Darstellung insoweit ausdrücklich verwiesen wird. Der obere Quersteg 18 hat bei dieser Gestaltung die Funktion des weiter oben genannten "weiteren Steges" 5, dessen frei vom Profilrücken vorstehendes Ende hier jedoch nicht die Verbindungsstelle mit dem Stützsteg 7 abgibt, sondern mit dem Ende des anderen Quersteges 19 und mit dem dem Profilrücken 4 zugewandten Ende des Abdecksteges 25 zusammenläuft. Damit ergibt sich eine besonders starke Versteifung der Abstützung des Stützsteges 7 gegenüber dem Profilrücken 4 und gleichzeitig auch eine sehr steife Ausbildung des Fußbereiches 3, die beim Einschieben desselben in eine Aufnahmenut eines Tür- oder Fensterfalzes und auch im Hinblick auf einen sicheren Sitz dort Vorteile ergibt.

Am oberen Ende des Profilrückens 4 ist eine Dehnsperre 21 eingelassen, die aus einem elastischen Material besteht, dessen Elastizität jedoch deutlich geringer ist als die des Quersteges 11 und des Profilrückens 4. Die Dehnsperre 21 dient dazu, beim automatischen Einziehen eines solchen Strangprofiles in eine Haltenut (und zwar bei dessen seitlichem Einführen und dem Durchziehen in Längsrichtung) eine zu starke elastische Dehnung (im oberen Zugbereich des Profilrückens) zu verhindern, so daß am eingezogenen Strangprofil, wenn die Einzugskraft entfällt, nicht - wie es ansonsten ohne eine solche Dehnsperre auftritt - im anfänglichen Bereich des eingezogenen Stranges (in Einzugsrichtung gesehen) eine zu starke Rückfederung eintritt, welche bewirken könnte, daß der Strang nicht von einem Nutende bis zum anderen Nutende reicht.

In den Fig. 2 bis 6 ist, im Querschnitt, die Strangdichtung 1 aus Fig. 1 im eingebauten Zustand während verschiedener Stadien eines Dichteingriffs dargestellt, nämlich in Fig. 2 in dem Zustand, bei dem der zu schließende Flügel 26 gerade zur Anlage gegen die Außenseite des Dichtsteges 6 kommt, bis hin zu dem vollständig geschlossenen Zustand des Fensters, der Türe oder dgl., wie er in Fig. 6 gezeigt ist. Die Fig. 3 bis 5 illustrieren Zwischenstellungen während des Schließvorgangs. Der Übersichtlichkeit halber sind die Schraffuren für Teilschnitte sowie die Masse der Bezugszeichen jeweils weggelassen.

Fig. 2 zeigt die Strangdichtung aus Fig. 1, wie sie in eine Aufnahmenut 23 in einem Rahmen 24 eingesetzt ist. Der Fußbereich 3 ragt dabei in die Aufnahmenut 23 hinein, in welcher die Halterippe 15 nach oben elastisch verbogen ist und der Rastvorsprung 22 auf der Unterseite bzw. der Außenseite der Halterippe 15 sich gegen die zugewandte Seitenfläche der Aufnahmenut 23 so abstützt, daß ein Herausziehen des Dichtungsfußes 3 aus der Aufnahmenut 23 erschwert wird.

Wie ferner aus den Figuren 2 bis 6 ersichtlich, stützt sich der Abdecksteg 25 im eingebauten Zustand der Profildichtung auf seiner Unterseite gegen die dem Profilrücken 4 abgewandte Oberseite des Rahmens 24 ab. Der Flügelrahmen 26 ist bei der Darstellung nach Fig. 2 bereits so weit eingeschwenkt, daß er mit seiner abgerundeten, dem Dichtsteg 6 zugewandten Endkante am Überzug 13 des Dichtsteges 6 gerade zur Anlage kommt.

Die Fig. 3, 4 und 5 zeigen dann weitere Zwischenstellungen beim zunehmenden Heranwandern des Flügels 26 gegen den Rahmen 24, wobei die Endstellung bei geschlossenem Fenster oder geschlossener Türe in Fig. 6 gezeigt ist.

Wie aus den Fig. 2 bis 6 ersehen werden kann, wird der Anstellwinkel ε, der (im Hohlquerschnitt 30) zwischen der dort liegenden Innenseite (Unterseite) des Dichtsteges 6 und der Innenseite des Verbindungssteges 9 vorliegt, infolge der beim Schließen zunehmenden Verdrückung des Kopfbereiches 2 und des damit verbundenen Verschwenkens des Dichtsteges 6 zum Profilrücken 4 hin laufend verkleinert, bis er in der geschlossenen Endstellung (Fig. 6) seinen kleinsten Wert erreicht hat.

Während des Einrückens des Kopfbereiches 2 durch den Flügel 26 schwenkt letzterer, wie aus den Fig. 2 bis 6 erkennbar, stark auch in Richtung des Pfeiles A (Fig. 2), also nahezu parallel zur Richtung des Profilrückens 4 nach unten (stumpf eindrehender Flügel). Dabei wird, wie in Fig. 3 dargestellt, in der Berührungsfläche zwischen dem Flügel 26 und der Reibauflage 13 des Dichtsteges 6 eine Reibkraft F, die in Richtung des Pfeiles F in Fig. 3 wirkt, erzeugt und wirkt in Richtung einer Verschiebung des Dichtsteges 6 nach unten. Diese Reibkraft F ist auch der Grund für das bei vielen Dichtungsprofilen auftretende Überkrempeln des Kopfbereiches, bei dem nämlich tatsächlich ein Herabwandern des Dichtsteges 6 nach unten, damit auch ein Verbiegen des Verbindungssteges 9 nach unten hin, auftritt und insgesamt eine unerwünschte Verquetschung des Kopfbereiches 2 mit einer Art "Rollbewegung" nach unten erfolgt.

Die Fig. 2 bis 6 zeigen, daß bei der dargestellten Strangdichtung 1 ein solch unerwünschter Effekt des "Verkrempelns" nicht eintritt, was insbesondere durch die starke Abstützwirkung des Verbindungssteges 9 verhindert wird. Durch die Materialanhäufung im Bereich des linken oberen Eckes der Strangdichtung 1, zwischen dem Scheitelpunkt S der Einbuchtung 10 am Quersteg 9 und dessen Einmündung in den Profilrücken 4, wird eine starke abstützende Wirkung am Verbindungssteg 9 gegen ein unerwünschtes Verkippen desselben nach unten erreicht. Aber auch der Stützsteg 7 wirkt dieser unerwünschten Verformung entgegen, indem er ebenfalls gegen eine Bewegung des Dichtsteges 6 in Richtung nach unten hin abstützt.

Insgesamt wirkt also die Anordnung zwischen Stützsteg 7 und Dichtsteg 6 in der gewählten Form sowie die Materialverdickung im linken oberen Eckbereich des Gesamtquerschnitts der Strangdichtung 1, wie angeführt, wirkungsvoll gegen das Auftreten eines unerwünschten Überkrempelns des Kopfbereiches, wodurch die guten Dichteigenschaften des eingesetzten Profiles auch bei stumpf eindrehenden Fenstern voll zur Geltung kommen können.

Im Dicht-Endzustand (Fig. 6) ist schließlich die Außenseite des Dichtsteges 6 in eine ungefähr zum Profilrücken 4 parallele Lage gebracht und liegt fast über ihre ganze Länge an der Außenfläche 27 des Flügels 26 an, dichtet somit über eine relativ große Dichtfläche hinweg und wird durch den nach innen elastisch stark verkippten Stützsteg 7 in wirkungsvoller Weise gegenüber dem Flügel 26 abgestützt, so daß auch noch eine relativ große Andruckkraft in der Kontaktfläche zwischen Flügel 26 und der Außenseite des Dichtsteges 6 vorliegt.

Das Strangdichtungsprofil der Fig. 1 besteht aus mehreren Abschnitten, die in einem gemeinsamen Extrusionsprozess erzeugt werden, so der dünnen Verstärkungsauflage 13, der dünnen Verstärkungseinlage 17, dem Profilrücken 4, dem Dichtsteg 6 sowie dem Verbindungssteg 9 und dem Stützsteg 7. Insbesondere letztere drei können auch einstückig gefertigt sein (was natürlich auch für die ganze Strangdichtung mit Ausnahme der Verstärkungseinlagen bzw. der Reib- bzw. Verschleißauflagen gilt).

Als elastisches Material für die verschiedenen Abschnitte der Strangdichtung 1 können alle hierfür geeigneten elastischen Materialien, insbesondere Elastomere, eingesetzt werden, wobei, falls unterschiedliche Materialien eingesetzt werden, insbesondere für den Dichtrücken ein härteres Material verwendet wird, während auf der Dichtungsseite meist ein weicherer, geschäumter Werkstoff eingesetzt wird.

## Patentansprüche

1. Elastische Strangdichtung (1) für Fenster, Türen oder dgl. mit einem als Hohlquerschnitt (30) ausgebildeten oberen Kopfbereich (2) und einem unteren Fußbereich (3), der mit mindestens einer Halterippe (15) zur Verankerung in einer Haltenut (23) eines Flügelfalzes (24) eines Fensters, einer Türe oder dgl. versehen ist, wobei Kopfbereich (2) und Fußbereich (3) über einen Profilrücken (4) miteinander verbunden sind, ferner mit einem im wesentlichen senkrecht zum Profilrücken (4) verlaufenden Abdecksteg (25) zum Abdecken der Haltenut (23) bei montierter Strangdichtung, und wobei der Kopfbereich (2) auf seiner dem Profilrücken (4) gegenüberliegenden Seite einen Dichtsteg (6) und einen in dessen Unterseite einmündenden Stützsteg (7) aufweist, wobei an der Einlaufstelle auf der Unterseite des Dichtsteges (6) eine Gelenkstelle (14) ausgebildet ist und, von der Innenseite des Hohlquerschnitts (30) aus gesehen, Dichtsteg (6) und Stützsteg (7) unter einem stumpfen Winkel zueinander angestellt sind, ferner der Dichtsteg (6) an seinem vom Stützsteg (7) abgewandten Ende mit dem einen Ende des Profilrückens (4) über einen Verbindungssteg (9) verbunden ist, der auf seiner dem Hohlquerschnitt (30) abgewandten Außenseite eine V-förmige Einbuchtung (10) hat, deren Seiten unter einem stumpfen Winkel (α) zueinander geneigt sind, und der Verbindungssteg (9) auf seiner dem Hohlquerschnitt (30) zugewandten Innenseite - im Querschnitt der Dichtung gesehen - so ausgebildet ist, daß der Bereich des Verbindungssteges (9), der vom Scheitel (S) der V-förmigen Einbuchtung (10) aus zum Profilrücken (4) hin verläuft, mit wachsendem Abstand vom Scheitel (S) bis zur Einmündung in den Profilrücken (4) zunehmend dicker (d) wird, ***dadurch gekennzeichnet,* daß** der Stützsteg (7) an seinem dem Dichtsteg (6) abgewandten Endabschnitt (8), vom Hohlquerschnitt (30) aus gesehen, etwa kreisbogenförmig nach außen gekrümmt direkt in den Profilrücken (4) oder in einen aus diesem laufenden Quersteg (18) tangential einläuft, wobei die Einmündestelle des Stützstegs (7) in den Profilrücken (4) bzw. in den Quersteg (18) oberhalb des Abdecksteges (25) in einem Abstand von diesem liegt.

2. Elastische Strangdichtung nach Anspruch 1, **dadurch gekennzeichnet, daß** der Dichtsteg (6) auf seiner dem Hohlquerschnitt (30) abgewandten Außenseite mit einer Verschleißauflage (13) versehen ist.

3. Elastische Strangdichtung nach Anspruch 2, **dadurch gekennzeichnet, daß** die Verschleißauflage (13) günstigere Reibeigenschaften als das Material des Dichtsteges (6) hat.

4. Elastische Strangdichtung nach einem der Ansprüche 1 bis 3, **dadurch gekennzeichnet, daß** der Kopfbereich (2) auf seiner dem Hohlquerschnitt (30) abgewandten Außenseite, soweit diese nicht durch den Profilrücken (4) gebildet wird, vollständig mit einer Überzugsschicht aus einem gegenüber dem Material der Strangdichtung (1) härteren elastischen Material versehen ist.

5. Elastische Strangdichtung nach einem der Ansprüche 1 bis 4, **dadurch gekennzeichnet, daß** der Profilrücken (4) - im nicht eingebauten Zustand und im Querschnitt der Strangdichtung (1) - ungefähr ab der Einmündestelle des Quersteges (18) bzw. des Stützsteges (7) in ihn bis zu seinem oberen Ende in Richtung vom Kopfbereich (2) weg konkav gekrümmt ist.

6. Elastische Strangdichtung nach einem der Ansprüche 1 bis 5, **dadurch gekennzeichnet, daß** der Dichtsteg (6), im Querschnitt gesehen, eine nach außen gewölbte Formgebung aufweist.

7. Elastische Strangdichtung nach einem der Ansprüche 1 bis 6, **dadurch gekennzeichnet, daß** die Gelenkstelle zwischen Stützsteg (7) und Dichtsteg (6) durch eine Einkerbung (14) an der Einmündestelle gebildet wird.

8. Elastische Strangdichtung nach Anspruch 7, **dadurch gekennzeichnet, daß** die Einkerbung (14) im Querschnittteil kreisförmig ausgebildet ist.

9. Elastische Strangdichtung nach einem der Ansprüche 1 bis 8, **dadurch gekennzeichnet, daß** der Stützsteg (7) über seine ganze Länge im wesentlichen eine konstante Dicke aufweist.

10. Elastische Strangdichtung nach einem der Ansprüche 1 bis 9, **dadurch gekennzeichnet, daß** Kopfbereich (2) und Fußbereich (3) der Dichtung (1) gemeinsam auf derselben Seite des Profilrückens (4) liegen.

11. Elastische Strangdichtung nach einem der Ansprüche 1 bis 10, **dadurch gekennzeichnet, daß** in dem Eckbereich, in dem der Verbindungssteg (9) in das zugeordnete Ende des Profilrückens (4) einläuft, in den Profilrücken (4) eine Dehnsperre (21) eingelassen ist.

12. Elastische Strangdichtung nach einem der Ansprüche 1 bis 11, **dadurch gekennzeichnet, daß** vom Profilrücken (4) zwei Querstege (18, 19) auslaufen, die in einem stumpfen Winkel (η) zusammenstoßen, wobei einer der Querstege (19) zum unterem Ende des Fußbereiches (3) hin verläuft, während der andere Quersteg (18) in den Profilrücken (4) in einem Abstand unterhalb der Einmündestelle des Verbindungssteges (9) einläuft, wobei ferner der Stützsteg (7) in den oberen Quersteg (18) im Bereich dessen Einmündung in den Profilrücken (4) mündet und sich der Abdecksteg (25) von der Stelle aus, an der die beiden Querstege (18, 19) zusammenlaufen, in Richtung vom Profilrücken (4) weg erstreckt.

## Claims

1. Elastic sealing strip (1) for windows, doors or the like having an upper head portion (2) formed as a hollow cross-section (30), a lower foot portion (3) which is provided with at least one holding rib (15) for fixture in a holding groove (23) of a sash rebate (24) of a window, a door or the like, wherein the head portion (2) and foot portion (3) are joined together by way of a profile back (4), additionally have a covering rib (25) running substantially perpendicular to the profile back (4) for covering the holding groove (23) when the sealing strip is installed, and wherein the head portion (2) on its side opposite the profile back (4) has a sealing rib (6) and a support rib (7) issuing into the underside of said sealing rib, wherein an articulation point (14) is formed at the junction point on the underside of the sealing rib (6) and, seen from the inside of the hollow cross-section (30), the sealing rib (6) and the support rib (7) are set at an obtuse angle to each other, in addition the sealing rib (6) is joined on its end facing away from the support rib (7) to the one end of the profile back (4) by way of a connecting rib (9), which on its outer side facing away from the hollow cross-section (30) has a V-shaped indentation (10) the sides of which are inclined at an obtuse angle (α) to each other, and the connecting rib (9) on its outer side facing away from the hollow cross-section (30) - seen in the cross-section of the seal - is formed such that the portion of the connecting rib (9), which runs from the apex (S) of the V-shaped indentation (10) to the profile back (4), becomes increasingly thicker (d) as the distance from the apex (S) increases up to the junction with the profile back (4), ***characterized in that*** the support rib (7) on its end section (8) facing away from the sealing rib (6), seen from the hollow cross-section (30), runs in an outward curving arc directly into the profile back (4) or tangentially into a cross rib (18) running out of said profile back whereby the point where the support rib (7) issues into the profile back (4) or into the cross rib (18) lies above the covering rib (25) and at a distance therefrom.

2. Elastic sealing strip according to claim 1, **characterized in that** the sealing rib (6) is provided with a wear layer (13) on its outer side facing away from the hollow cross-section (30).

3. Elastic sealing strip according to claim 2, **characterized in that** the wear layer (13) has more favourable friction properties than the material of the sealing rib (6).

4. Elastic sealing strip according to one of claims 1 to 3, **characterized in that** the head portion (2) on its outer side facing away from the hollow cross-section (30), to the extent that this outer side is not formed by the profile back (4), is completely provided with a coating layer of an elastic material that is harder by comparison with the material of the sealing strip (1).

5. Elastic sealing strip according to one of claims 1 to 4, **characterized in that** the profile back (4) - in the uninstalled state and in the cross-section of the sealing strip (1) - is a concave curve from approximately the point where the cross rib (18) or the support rib (7) issues into it up to its top end in the direction away from the head portion (2).

6. Elastic sealing strip according to one of claims 1 to 5, **characterized in that** the sealing rib (6), seen in cross-section, is shaped to arch outwards.

7. Elastic sealing strip according to one of claims 1 to 6, **characterized in that** the articulation point between the support rib (7) and the sealing rib (6) is formed by an indentation (14) at the junction point.

8. Elastic sealing strip according to claim 7, **characterized in that** the indentation (14) in the cross-section portion is circular in shape.

9. Elastic sealing strip according to one of claims 1 to 8, **characterized in that** the support rib (7) has a substantially constant thickness over its entire length.

10. Elastic sealing strip according to one of claims 1 to 9, **characterized in that** the head portion (2) and the foot portion (3) of the seal (1) both lie on the same side of the profile back (4).

11. Elastic sealing strip according to one of claims 1 to 10, **characterized in that** an expansion stop (21) is embedded into the profile back (4) in the corner portion where the connecting rib (9) runs into the associated end of said profile back (4).

12. Elastic sealing strip according to one of claims 1 to 11, **characterized in that** running out from the profile back (4) are two cross ribs (18, 19), which come together at an obtuse angle (η) whereby one of the cross ribs (19) runs towards the lower end of the foot portion (3) while the other cross rib (18) runs into the profile back (4) at a distance below the junction point where the connecting rib (9) runs in, whereby additionally the support rib (7) issues into the upper cross rib (18) in the region of its junction with the profile back (4) and the covering rib (25) extends in the direction away from the profile back (4) from the point at which the two cross ribs (18, 19) converge.

## Revendications

1. Garniture d'étanchéité élastique extrudée (1) pour fenêtres, portes ou éléments similaires, comportant une zone de tête (2) supérieure, réalisée sous la forme d'une section creuse (30), et une zone de base (3) inférieure qui est munie d'au moins une branche de fixation (15) pour l'ancrage dans une rainure de fixation (23) d'une feuillure (24) d'un battant d'une fenêtre, d'une porte ou élément similaire, la zone de tête (2) et la zone de base (3) étant reliées entre elles par une partie dorsale profilée (4), comportant en outre une branche de recouvrement (25), orientée sensiblement perpendiculairement à la partie dorsale profilée (4) et destinée à recouvrir la rainure de fixation (23) dans la position montée de la garniture d'étanchéité extrudée, et la zone de tête (2) comportant, sur son côté opposé à la partie dorsale profilée (4), une branche d'étanchéité (6) et une branche de support (7) débouchant dans la face inférieure de cette dernière, une zone articulée (14) étant réalisée sur la face inférieure de la branche d'étanchéité (6) au niveau du point d'entrée, et, vu à partir du côté intérieur de la section creuse (30), la branche d'étanchéité (6) et la branche de support (7) sont disposées en formant l'une avec l'autre un angle obtus, en outre, la branche d'étanchéité (6) étant reliée, au niveau de son extrémité détournée de la branche de support (7), avec l'une des extrémités de la partie dorsale profilée (4) par l'intermédiaire d'une branche de liaison (9) qui, sur sa face extérieure, détournée de la section creuse (30), comporte un creux (10) en forme de V, dont les côtés sont inclinés l'un par rapport à l'autre en formant un angle obtus (α), et la branche de liaison (9), sur sa face intérieure orientée vers la section creuse (30) - par référence à une coupe transversale de la garniture d'étanchéité - est réalisée de telle sorte que la zone de la branche de liaison (9), qui s'étend depuis le sommet (S) du creux (10) en forme de V vers la partie dorsale profilée (4), a une épaisseur (d) de plus en plus grande au fur et à mesure qu'elle s'écarte du sommet (S) jusqu'à l'embouchure dans la partie dorsale profilée (4), **caractérisée en ce que** la branche de support (7), au niveau de sa zone d'extrémité (8), détournée de la branche d'étanchéité (6) et courbée vers l'extérieur sensiblement en forme d'arc de cercle, selon une vue à partir de la section creuse (30), entre directement dans la partie dorsale profilée (4) ou tangentiellement dans une branche transversale (18) sortant de cette dernière, la zone d'embouchure de la branche de support (7) dans la partie dorsale profilée (4) ou dans la branche transversale (18) étant située au-dessus de la branche de recouvrement (25) à distance de celle-ci.

2. Garniture d'étanchéité élastique extrudée selon la revendication 1, **caractérisée en ce que** la branche d'étanchéité (6) est munie d'un revêtement anti-usure (13) sur sa face extérieure détournée de la section creuse (30).

3. Garniture d'étanchéité élastique extrudée selon la revendication 2, **caractérisée en ce que** le revêtement anti-usure (13) a des propriétés de frottement plus avantageuses que le matériau de la branche d'étanchéité (6).

4. Garniture d'étanchéité élastique extrudée selon l'une quelconque des revendications 1 à 3, **caractérisée en ce que** la zone de tête (2), sur sa face extérieure détournée de la section creuse (30), dans la mesure où celle-ci n'est pas formée par la partie dorsale profilée (4), est entièrement munie d'une couche de revêtement réalisée dans une matériau élastique plus dur que le matériau de la garniture d'étanchéité extrudée (1).

5. Garniture d'étanchéité élastique extrudée selon l'une quelconque des revendications 1 à 4, **caractérisée en ce que** la partie dorsale profilée (4) - dans la position non montée et sur une coupe transversale de la garniture d'étanchéité extrudée (1) - est réalisée avec une courbure concave à peu près à partir du point d'embouchure de la branche transversale (18) ou de la branche de support (7) dans ladite partie dorsale jusqu'à son extrémité supérieure dans la direction s'écartant de la zone de tête (2).

6. Garniture d'étanchéité élastique extrudée selon l'une quelconque des revendications 1 à 5, **caractérisée en ce que** la branche d'étanchéité (6), vue sur une coupe transversale, comporte une forme bombée vers l'extérieur.

7. Garniture d'étanchéité élastique extrudée selon l'une quelconque des revendications 1 à 6, **caractérisée en ce que** la zone articulée entre la branche de support (7) et la branche d'étanchéité (6) est formée par une encoche (14) au niveau du point d'embouchure.

8. Garniture d'étanchéité élastique extrudée selon la revendication 7, **caractérisée en ce que** l'encoche (14) est réalisée avec une forme circulaire dans la partie de la section.

9. Garniture d'étanchéité élastique extrudée selon l'une quelconque des revendications 1 à 8, **caractérisée en ce que** la branche de support (7) a une épaisseur sensiblement constante sur toute sa longueur.

10. Garniture d'étanchéité élastique extrudée selon l'une quelconque des revendications 1 à 9, **caractérisée en ce que** la zone de tête (2) et la zone de base (3) de la garniture d'étanchéité (1) sont situées conjointement sur le même côté de la partie dorsale profilée (4).

11. Garniture d'étanchéité élastique extrudée selon l'une quelconque des revendications 1 à 10, **caractérisée en ce que** dans la zone d'angle, dans laquelle la branche de liaison (9) entre dans l'extrémité associée de la partie dorsale profilée (4), une barrière anti-dilatation (21) est formée dans la partie dorsale profilée (4).

12. Garniture d'étanchéité élastique extrudée selon l'une quelconque des revendications 1 à 11, **caractérisée en ce que** deux branches transversales (18, 19) partent de la partie dorsale profilée (4), lesquelles se rencontrent en formant un angle obtus (η), l'une des branches transversales (19) s'étendant vers l'extrémité inférieure de la zone de base (3), alors que l'autre branche transversale (18) entre dans la partie dorsale profilée (4) à une distance en dessous du point d'embouchure de la branche de liaison (9), sachant qu'en outre la branche de support (7) débouche dans la branche transversale (18) supérieure dans la zone de son embouchure dans la partie dorsale profilée (4), et la branche de recouvrement (25) s'étend à partir du point de rencontre des deux branches transversales (18, 19) dans la direction s'écartant de la partie dorsale profilée (4).
